# FASCICULE DE BREVET EUROPEEN

(11) **EP 0 326 446 B1**
(45) Date de publication et mention de la délivrance du brevet: **24.03.1993**
(21) Numéro de dépôt: 89400062.9
(22) Date de dépôt: 10.01.1989
(51) Int. Cl.: H01H 71/46

(54) **Commutateur auxiliaire de commande et de signalisation pour disjoncteur multipolaire modulaire**
Steuer- und Signalhilfsschalter für mehrpoligen Modulschalter
Auxiliary controlling and indicating switch for a modular multipole circuit breaker

(30) Priorité: 28.01.1988 FR 8801151
(43) Date de publication de la demande: 02.08.1989
(73) Titulaire: MERLIN GERIN, F-38240 Meylan (FR)
(72) Inventeur: De Robertis, Patrick, F-38050 Grenoble Cedex (FR); Belin, Yves, F-38050 Grenoble Cedex (FR)
(74) Mandataire: Hecké, Gérard

(56) Documents cités:
- EP-A- 0 147 605
- DE-A- 3 119 165
- DE-A- 3 320 958

## Description

### COMMUTATEUR AUXILIAIRE DE COMMANDE ET DE SIGNALISATION POUR DISJONCTEUR MULTIPOLAIRE MODULAIRE.

L'invention est relative à un commutateur auxiliaire de commande et de signalisation conformé en module ou bloc logé dans un boîtier isolant susceptible d'être accolé et accouplé à un bloc disjoncteur ayant une pluralité de pôles pour former un disjoncteur automatique modulaire, le module dudit commutateur comportant:
- un premier interrupteur auxiliaire comprenant un système de contacts inverseurs destiné à reflèter la position ouvert ou fermé des contacts du bloc disjoncteur,
- un deuxième interrupteur de signalisation ayant un système de contacts inverseurs susceptible de signaler l'ouverture sur défaut par déclenchement automatique du bloc disjoncteur,
- un mécanisme à manette pour l'actionnement combiné des premier et deuxième interrupteurs coopérant avec le mécanisme de commande du bloc disjoncteur par l'intermédiaire d'une première liaison mécanique associée à la barrette de couplage des manettes des différents pôles, et d'une deuxième liaison mécanique de déclenchement,
- un premier jeu de bornes de raccordement agencé sur l'une des faces latérales étroites du boîtier, et se trouvant en liaison électrique avec les contacts respectifs du premier interrupteur auxiliaire,
- un deuxième jeu de bornes de raccordement agencé sur la face latérale étroite opposée du boîtier, et en liaison électrique avec les contacts respectifs du deuxième interrupteur de signalisation,
- une platine montée à pivotement sur un axe, en étant reliée mécaniquement à la manette du mécanisme d'actionnement du commutateur par l'intermédiaire d'un accrochage,
- et un levier de déclenchement piloté par la deuxième liaison mécanique pour dériver du mouvement de déclenchement intervenant dans le bloc disjoncteur, un mouvement de pivotement vers une position déclenché du levier de déclenchement, entraînant la rupture de l'accrochage.

Il est déjà connu de constituer un commutateur double en disposant dans un même module, l'interrupteur auxiliaire et l'interrupteur de signalisation pour indiquer à la fois l'état fermé ou ouvert des contacts, et la nature de l'ouverture du disjoncteur avec ou sans défaut. Le mécanisme commun d'actionnement des deux interrupteurs est compliqué, car il nécessite généralement une rupture de la liaison mécanique avec l'interrupteur de signalisation lors d'une ouverture manuelle du disjoncteur. De tels mécanismes sont décrits dans les documents EP-A-147.605, DE-A-3.119-165 et DE-A-3.320.958. Dans un disjoncteur automatique modulaire, l'adjonction d'autres auxiliaires électriques pose un problème de transmission de l'ordre de déclenchement entre le bloc disjoncteur et les différentes auxiliaires accolés.

L'objet de l'invention consiste à perfectionner le mécanisme d'actionnement d'un commutateur auxiliaire double pour permettre l'adjonction d'une pluralité d'auxiliaires à un bloc disjoncteur.

Le commutateur selon l'invention est caractérisé en ce que le premier interrupteur auxiliaire comporte un bras de contact coopérant directement avec la platine associée à un ressort accumulateur d'énergie, et que le bras de contact du deuxième interrupteur de signalisation est portée par un levier support isolant monté à rotation limitée sur l'axe de la platine, ledit levier support ayant une saillie susceptible de coopérer avec un levier de commande pivotant sur l'axe de la manette de manière à interdire tout déplacement du levier support par blocage de la saillie lors d'une ouverture manuelle sans défaut du disjoncteur laissant le deuxième interrupteur dans un état inactif, et à autoriser le pivotement du levier support pour la commutation du deuxième interrupteur vers l'état actif de signalisation de défaut lors de la rupture de l'accrochage intervenant suite à un déclenchement automatique du disjoncteur.

Le levier de commande est doté d'un secteur circulaire de guidage se déplaçant avec la manette le long de la saillie lorsque le levier support est immobilisé en rotation au cours de l'ouverture manuelle du disjoncteur.

L'ouverture sur défaut du disjoncteur est également signalé localement au moyen d'un voyant de signalisation agencé sur le levier support de manière à être visible depuis la face antérieure du boîtier. Le voyant de signalisation de défaut comporte un organe de réarmement manuel du levier support autorisant le passage du bras de contact appartenant au deuxième interrupteur de signalisation de l'état actif vers l'état inactif.

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 montre une vue schématique d'un disjoncteur triphasé modulaire équipé d'un bloc auxiliaire de commande et de signalisation selon l'invention;
- la figure 2 est une vue en élévation du bloc auxiliaire de la figure 1, représenté en position de fermeture du disjoncteur;
- les figures 3 et 4 ,sont des vues en coupe respectives selon les lignes III-III et IV-IV de la figure 2;
- la figure 5 est une vue en coupe partielle selon la ligne V-V de la figure 2;
- la figure 6 montre une vue du bloc auxiliaire de la figure 2, lors d'une ouverture sur défaut du disjoncteur;
- la figure 7 représente une vue du bloc auxiliaire de la figure 2, lors d'une ouverture manuelle par la manette;
- la figure 8 montre une vue analogue à la figure 1, d'une variante de réalisation;
- la figure 9 représente une vue analogue à la figure 1 d'une autre variante de réalisation.

Sur la figure 1, un disjoncteur automatique 10 multipolaire est formé par l'assemblage modulaire d'un bloc auxiliaire 14 de commande et de signalisation à un bloc disjoncteur 11 ayant une pluralité de pôles 12 de coupure juxtaposés.

Chaque pôle du disjoncteur 10 comporte une paire de contacts séparables pour l'interruption du circuit électrique ménagé entre deux bornes de connexion 13, 15, et un mécanisme de commutation associé à une manette 16 pivotante de commande manuelle, et à un déclencheur automatique destiné à surveiller la valeur du courant traversant le pôle. Le mécanisme de commutation d'un tel pôle de disjoncteur est décrit à titre d'exemple dans la demande de brevet français n° 8708037, déposée par la demanderesse le 9/6/87. Les manettes 16 des différents pôles 12 de coupure sont solidarisées mécaniquement entre elles par une barrette de couplage 18 en forme de traverse s'étendant dans la direction d'accolement des boîtiers isolants de logement des pôles 12. La présence de cette barrette 18 permet d'entraîner simultanément les manettes 16 des différents pôles 12 entre des positions stables de fermeture et d'ouverture du disjoncteur 10.

Le bloc auxiliaire 14 est logé dans un boîtier 19 isolant (figures 2 à 5) renfermant un commutateur ayant une manette 20 pivotante sur un axe 21 et un mécanisme 22 d'actionnement combiné d'un interrupteur auxiliaire 24 et d'un interrupteur de signalisation 26. La manette 20 est accouplée à la barrette de couplage 18 des pôles 12 par une première liaison mécanique 28 (figure 1) bidirectionnelle permettant la transmission des mouvements de pivotement des manettes 16 du bloc disjoncteur 11 vers le mécanisme 22 du bloc auxiliaire 14. Cette liaison peut être réalisée à titre d'exemple par le prolongement de la barrette 18.

Le premier interrupteur auxiliaire 24 comporte un système de contacts inverseurs ayant un bras de contact 30 mobile en forme d'épingle recourbée dont l'une des extrémités 32 est ancrée autour d'un bossage 34 du boîtier 19, et reliée électriquement à une borne 36 de raccordement. L'autre extrémité libre du bras de contact 30 porte un contact double 38 coopérant alternativement avec deux contacts fixes 40,42 distincts connectés électriquement à deux autres bornes 44,46 de raccordement. L'état de l'interrupteur auxiliaire 24 reflète la position ouvert ou fermé des contacts du bloc disjoncteur 11 auquel est accouplé le bloc auxiliaire 14 par la première liaison mécanique 28. Il en résulte des fonctions de commande et de signalisation grâce au premier jeu des trois bornes 36,46,44 isolées entre elles et superposées sur l'une des faces latérales étroites du boîtier 19. L'élasticité de l'épingle du bras de contact 30 assure la pression de contact sur les deux contacts fixes 40,42.

Le deuxième interrupteur de signalisation 26 comprend également un système de contacts inverseurs ayant un bras de contact 48 mobile à contact double 50 coopérant avec deux contacts fixes 52,54, l'ensemble de ces contacts 48,52,54 étant en liaison électrique avec un deuxième jeu de bornes 56,58,60 agencées sur l'autre face latérale étroite du boîtier 19, à l'opposé des bornes 36,46,44 du premier jeu. L'état du deuxième interrupteur 26 du bloc auxiliaire 14 permet de signaler l'ouverture sur défaut par déclenchement automatique du bloc disjoncteur 11.

Le mécanisme 22 d'actionnement du bloc auxiliaire 14 est composé d'une platine 62 mobile, en matériau isolant montée à pivotement limité sur un axe 64 fixe du boîtier 19. La platine 62 est reliée à la manette 20 par l'intermédiaire d'une biellette 66 de transmission et d'un accrochage 68 formé par un levier d'encliquetage 70 coopérant avec un levier de déclenchement 72. Le levier d'encliquetage 70 est monté à rotation sur un axe 74 de la platine 62, et est directement accouplé à la biellette 66. Le levier de déclenchement 72 du mécanisme 22 est monté à pivotement sur un axe 76 entre une position armée et une position déclenchée. Un ressort de rappel 78 du type à torsion est enfilé sur l'axe 76 et sollicite le levier de déclenchement vers la position armée (figure 2). L'une des extrémités du levier double de déclenchement 72 permet d'assurer l'établissement ou la rupture de l'accrochage 68 avec le levier d'encliquetage 70, et l'autre extrémité porte une tige 80 (figure 3) pouvant être actionnée par la barre de déclenchement incorporée dans le mécanisme de commutation du pôle 12 accolé. La tige 80 saillante traverse une ouverture 82 ménagée dans la grande face latérale 84 du boîtier 19 venant en engagement avec la face conjuguée du bloc disjoncteur 11. Lors de l'assemblage des deux blocs 11,14, la tige 80 pénètre dans un orifice du bloc disjoncteur 11 pour former une deuxième liaison de déclenchement (figure 1) entre le mécanisme de commutation du pôle 12 voisin et le mécanisme 22 d'actionnement du bloc auxiliaire 14. La présence de cette deuxième liaison 86 permet de dériver du mouvement de déclenchement intervenant dans l'un quelconque des mécanismes de commutation des pôles 12, un mouvement de pivotement vers la position déclenchée du levier de déclenchement 72 entraînant la rupture de l'accrochage 68.

A l'opposé de l'accrochage 68 par rapport à l'axe 64, la platine 62 porte un taquet 88 venant en engagement avec la partie intermédiaire du bras de contact 30 de l'interrupteur auxiliaire 24 en position de fermeture du bloc disjoncteur 11 (voir figure 2). Un ressort accumulateur 90 de traction est accroché entre le taquet 88 et un point fixe 92 du boîtier 19, de manière à provoquer le pivotement de la platine 62 dans le sens trigonométrique après rupture de l'accrochage 68 suite à un défaut. Le ressort accumulateur 90 sert de ressort d'actionnement du mécanisme 22.

Sur l'axe 64 de la platine 62 est monté un levier support 94 ayant une première branche 96 inférieure servant de porte-contact au bras de contact 48 de l'interrupteur de signalisation 26, et une deuxième branche 98 opposée, équipée d'un voyant 100 de signalisation. Une butée 102 de la platine 62 prend appui sur le levier support 94 en position fermé du bloc disjoncteur 11 (figure 2), et assure un verrouillage positif du contact 50 du bras de contact 48 contre le contact fixe 52.

Le levier support 94 est doté d'une troisième branche latérale en forme de saillie 104 susceptible de coopérer avec un levier de commande 106 monté sur l'axe 21 de la manette 20. Un ressort de rappel 108 est associé au levier de commande 106, lequel est sollicité en direction de la saillie 104. Le levier 106 comporte de plus un secteur 110 circulaire de positionnement et de guidage de la saillie 104, et un bec 112 d'accrochage susceptible de coopérer avec un curseur 113 de verrouillage d'un sélecteur 114. Une entaille 116 ménagée dans la face supérieure du sélecteur 114 permet de déplacer le curseur 113 entre une position de verrouillage (voir figure 2) du levier de commande 106, lequel reste alors fixe lors du pivotement de la manette 20, et une position de déverrouillage autorisant l'entraînement du levier de commande 106 par la manette 20. L'entaille 116 du sélecteur 114 est accessible à travers une ouverture pratiquée dans la face antérieure du boîtier 19.

Un ressort de torsion 120, monté sur le levier support 94 autour de l'axe 64, coopère avec le bras de contact mobile 48 de l'interrupteur de signalisation pour exercer la pression de contact.

Un gradin 118 du voyant 100 de signalisation permet l'annulation du signal défaut au moyen d'un outil destiné à repousser le levier support 94 vers la position de la figure 2.

L'accrochage du bloc auxiliaire 14 sur le bloc disjoncteur 11 s'effectue au moyen d'un crochet 130 (figure 3) d'encliquetage faisant partie du boîtier 19.

Le fonctionnement du bloc auxiliaire 14 de commande et de signalisation est le suivant:

### DISJONCTEUR DANS L'ETAT FERME

En position de fermeture du disjoncteur 10, la manette 20 du bloc auxiliaire 14 se trouve à droite (voir figure 2), et le voyant de signalisation 100 est dans une position effacée. Les bras de contact 30,48 mobiles respectifs des premier et deuxième interrupteurs 24,26 sont maintenus en engagement contre les contacts fixes 40,52, et l'accrochage 68 est bien entendu en position verrouillée. Le ressort de traction 90 du mécanisme d'actionnement 22 est armé. Le sélecteur 114 est représenté dans la figure 2 en position verrouillée de blocage du levier de commande 106.

### OUVERTURE AUTOMATIQUE OU MANUELLE DU DISJONCTEUR AVEC DEVERROUILLAGE DU SELECTEUR.

Pour déverrouiller le sélecteur 114 à partir de sa position de verrouillage (figure 2), il suffit de passer un point dur formé par un bossage 122 coopérant avec une patte 124 élastique (figure 5) en repoussant le curseur 113 vers la droite, (voir flèche F1, figure 2). Le bec 112 d'accrochage du levier de commande 106 est alors libéré de l'action de blocage du curseur 113 autorisant l'entraînement du levier 106 par la manette 20.

Lors d'une ouverture automatique du disjoncteur 10 sur défaut, la barre de déclenchement provoque le déclenchement du mécanisme de commutation du bloc disjoncteur 11, et transmet simultanément cet ordre de déclenchement (voir flèche F2 sur figure 3) vers le bloc auxiliaire 14 par la deuxième liaison mécanique 86, entraînant le pivotement du levier de déclenchement 72 dans le sens inverse des aiguilles d'une montre, vers la position déclenchée. Il en résulte une rupture de l'accrochage 68, suivie de la détente du ressort accumulateur 90 et du pivotement combiné de la platine 62 et du levier support 94 autorisant le changement de position des deux bras de contact 30,48 (figure 6). Le contact double 38,50 des deux interrupteurs 24,26 se trouve en engagement respectif avec les contacts fixes 42,54. Le premier interrupteur auxiliaire 24 indique le changement de position des contacts du bloc disjoncteur 11. Le passage à gauche de la manette 20 vers la position d'ouverture, assure le réarmement automatique de l'accrochage 68. Le deuxième interrupteur 26 de signalisation indique la nature de l'ouverture en reflètant le déclenchement du défaut du bloc disjoncteur 11. Ce défaut est signalé par l'apparition du voyant 100 sur la face avant du boîtier 19. L'annulation du signal défaut est opérée manuellement en repoussant le levier support 94 dans le sens des aiguilles d'une montre, au moyen d'un tournevis prenant appui sur le gradin 118.

En l'absence de défaut et, lors d'une ouverture manuelle du disjoncteur 10 par les manettes 16 du bloc disjoncteur 11, la rotation de la manette 20 vers la position d'ouverture entraîne le levier de commande 106 dans le sens inverse des aiguilles d'une montre de manière à interdire tout mouvement du levier support 94 par blocage de la saillie 104 (voir figure 7). La coopération de la saillie 104 avec le secteur 110 circulaire du levier de commande 106 n'entrave pas le mouvement de pivotement de la manette 20, mais maintient positivement le bras de contact 48 contre le contact fixe 52. Le deuxième interrupteur 26 reste inactif et n'indique pas de signalisation de défaut. Par contre, le premier interrupteur 24 change de position par pivotement de la platine 62 imposée par la bielle de transmission 66 accouplée à la manette 20. Le contact double 38 vient en engagement avec le contact fixe 42, et le premier interrupteur 24 auxiliaire indique le changement de position des contacts du bloc disjoncteur 11.

### SELECTEUR EN POSITION VERROUILLEE

Le bec d'accrochage 112 est verrouillée par le curseur 113 du sélecteur 114, et le levier de commande reste bloqué dans la position de la figure 2 indépendamment du mouvement de pivotement de la manette 20. La saillie 104 n'interfère plus avec le secteur 110, et le levier support 94 pivote avec la platine 62 lors d'un déclenchement automatique ou d'une ouverture manuelle par l'opérateur. L'état du deuxième interrupteur 26 est alors identique à celui du premier interrupteur 24 quel que soit le mode de fonctionnement du disjoncteur 10. Le bloc auxiliaire 14 possède alors deux interrupteurs auxiliaires 24,26 qui indiquent exclusivement l'état des contacts du bloc disjoncteur 11.

La présence du ressort accumulateur 90 dans le mécanisme 22 d'actionnement du bloc auxiliaire 14 permet de transmettre vers l'extérieur un ordre de commande dérivé du mouvement de pivotement de la platine 62 (voir flèche F3, figure 3). Cet ordre de commande peut être appliqué à d'autres auxiliaires électriques grâce à un embout 126 (figure 3) se trouvant à l'opposé de la tige 80 appartenant à la deuxième liaison mécanique 86. L'embout 126 comporte un trou borgne dans lequel peut s'introduire une liaison mécanique de déclenchement appartenant à l'un des auxiliaires accolés, par exemple un déclencheur à manque de tension MN, un relais MX à bobine d'émission, ou un autre bloc auxiliaire de signalisation.

La figure 8 montre l'association d'un bloc disjoncteur 11 et de trois blocs auxiliaires 14a, 14b, 14c de contrôle et de signalisation pour former un disjoncteur automatique 100 modulaire. Les trois blocs auxiliaires sont identiques du type décrit en référence aux figures 2 à 5. Le bloc auxiliaire 14a reçoit en premier l'ordre de déclenchement (flèche F2) du bloc disjoncteur 11, et transmet ultérieurement par son mécanisme 22, un deuxième ordre de déclenchement (flèche F3) au bloc auxiliaire 14b intermédiaire. Ce dernier transmet finalement un troisième ordre de déclenchement (flèche F4) au dernier bloc auxiliaire 14c. Une telle association permet d'obtenir un déclenchement en cascade des blocs auxiliaires 14a, 14b, 14c à partir du bloc disjoncteur 11.

Sur la figure 9, un bloc auxiliaire 14 est intercalé entre le bloc disjoncteur 11 et un relais équipé d'une bobine d'émission MX ou d'une bobine à manque de tension MN. L'ordre de déclenchement émis par le relais (voir flèche F5) est d'abord transmis au bloc auxiliaire 14, puis au bloc disjoncteur 11 (voir flèche F6). Une telle association permet d'obtenir un disjoncteur automatique 200 ayant un déclenchement en cascade du bloc auxiliaire 14 et du bloc disjoncteur 11 à partir du relais.

Dans les disjoncteurs modulaires 100,200 des figures 8 et 9, les blocs auxiliaires 14, 14a, 14b, 14c, et le relais à MX ou MN sont obligatoirement agencés à gauche du bloc disjoncteur 11. Un bloc différentiel 150 (montré en pointillé) peut être adapté à la partie droite du bloc disjoncteur (11).

## Revendications

1. Commutateur auxiliaire de commande et de signalisation conformé en module ou bloc (14) logé dans un boîtier isolant (19) susceptible d'être accolé et accouplé à un bloc disjoncteur (11) ayant une pluralité de pôles (12) pour former un disjoncteur automatique (10,100,200) modulaire, le module (14) dudit commutateur comportant:
- un premier interrupteur auxiliaire (24) comprenant un système de contacts inverseurs (38,40,42) destiné à reflèter la position ouvert ou fermé des contacts du bloc disjoncteur (11),
- un deuxième interrupteur de signalisation (26) ayant un système de contacts inverseurs (50,52,54) susceptible de signaler l'ouverture sur défaut par déclenchement automatique du bloc disjoncteur (11),
- un mécanisme (22) à manette (20) pour l'actionnement combiné des premier et deuxième interrupteurs (24,26) coopérant avec le mécanisme de commutation du bloc disjoncteur (11) par l'intermédiaire d'une première liaison mécanique (28) associée à la barrette de couplage (18) des manettes (16) des différents pôles (12), et d'une deuxième liaison mécanique (86) de déclenchement,
- un premier jeu de bornes (36,46,44) de raccordement agencé sur l'une des faces latérales étroites du boîtier (19), et se trouvant en liaison électrique avec les contacts respectifs (38,42,40) du premier interrupteur auxiliaire (24),
- un deuxième jeu de bornes (56,58,60) de raccordement agencé sur la face latérale étroite opposée du boîtier (19), et en liaison électrique avec les contacts respectifs (50,52,54) du deuxième interrupteur de signalisation (26),
- une platine (62) montée à pivotement sur un axe (64), en étant reliée mécaniquement à la manette (20) du mécanisme (22) d'actionnement du commutateur par l'intermédiaire d'un accrochage (68),
- et un levier de déclenchement (72) piloté par la deuxième liaison mécanique (86) pour dériver du mouvement de déclenchement intervenant dans le bloc disjoncteur (11), un mouvement de pivotement vers une position déclenchée du levier de déclenchement (72), entraînant la rupture de l'accrochage (68), caractérisé en ce que le premier interrupteur auxiliaire (24) comporte un bras de contact (30) coopérant directement avec la platine (62) associée à un ressort (90) accumulateur d'énergie, et que le bras de contact (48) du deuxième interrupteur de signalisation (26) est porté par un levier support (94) isolant monté à rotation limitée sur l'axe (64) de la platine (62), ledit levier support (94) ayant une saillie (104) susceptible de coopérer avec un levier de commande (106) pivotant sur l'axe (21) de la manette (20) de manière à interdire tout déplacement du levier support (94) par blocage de la saillie (104) lors d'une ouverture manuelle sans défaut du disjoncteur (10,100,200), laissant le deuxième interrupteur (26) dans un état inactif, et à autoriser le pivotement du levier support (94) pour la commutation du deuxième interrupteur (26) vers l'état actif de signalisation de défaut lors de la rupture de l'accrochage (68) intervenant suite à un déclenchement automatique du disjoncteur.

2. Commutateur auxiliaire selon la revendication 1, caractérisé en ce que le levier de commande (106) est doté d'un secteur (110) circulaire de guidage se déplaçant avec la manette (20) le long de la saillie (104) lorsque le levier support (94) est immobilisé en rotation au cours de l'ouverture manuelle du disjoncteur.

3. Commutateur auxiliaire selon la revendication 2, caractérisé en ce que un ressort de rappel (108) est monté sur l'axe (21) de la manette (20) en sollicitant le levier de commande (106) en direction de la saillie (104), et que le levier support (94) est équipé d'un voyant (100) de signalisation visible depuis la face antérieure du boîtier (19).

4. Commutateur auxiliaire selon la revendication 3, caractérisé en ce que le voyant (100) de signalisation de défaut comporte un organe de réarmement manuel du levier support (94) autorisant le passage du bras de contact (48) appartenant au deuxième interrupteur de signalisation (26) de l'état actif vers l'état inactif.

5. Commutateur auxiliaire selon l'une des revendications 1 à 4, caractérisé en ce que la platine (62) comporte une butée (102) prenant appui sur le levier support (94) de manière à assurer un verrouillage positif dans l'état inactif du bras de contact (48) appartenant au deuxième interrupteur (26), lorsque le disjoncteur est fermé.

6. Commutateur auxiliaire selon l'une des revendications 1 à 5, caractérisé en ce que le ressort (90) accumulateur se trouve à l'opposé de l'accrochage (68) par rapport à l'axe (64) de pivotement de la platine (62), et sollicite le bras de contact (30) du premier interrupteur (24) vers l'état de signalisation ouvert des contacts du bloc disjoncteur (11).

## Patentansprüche

1. Hilfsumschalter mit Schalt- und Meldefunktion, der als Modul oder Block (14) mit einem an einen Leistungsschalterblock (11) mit mehreren Polen (12) anreihbaren und ankoppelbaren Isolierstoffgehäuse (19) zur Bildung eines modularen Leistungsschalters (10, 100, 200) ausgeführt ist, wobei das Modul (14) des genannten Umschalters aus folgenden Teilen besteht:
- einem ersten Hilfsschalter (24) mit einem Wechselkontakt (38, 40, 42) zur Signalisierung der Aus- bzw. Einschaltstellung der Kontakte des Leistungsschalters (11),
- einem zweiten Meldeschalter (26) mit einem Wechselkontakt (50, 52, 54) zur Fehlermeldeanzeige bei Ausschalten durch automatische Auslösung des Leistungsschalterblocks (11),
- einem Mechanismus (22) mit einem Kipphebel (20) zur gleichzeitigen Betätigung des ersten und des zweiten Schalters (24, 26), der mit dem Schaltmechanismus des Leistungsschalterblocks (11) über eine erste, mit der Verbindungsleiste (18) der Kipphebel (16) der einzelnen Pole (12) verbundene, mechanische Verbindung (28) und über eine zweite mechanische Auslöseverbindung (86) zusammenwirkt,
- einem ersten Satz Anschlußklemmen (36, 46, 44), der in einem schmalen Seitenbereich des Gehäuses (19) angebracht und elektrisch mit den entsprechenden Kontakten (38, 42, 40) des ersten Hilfsschalters (24) verbunden ist,
- einem zweiten Satz Anschlußklemmen (56, 58, 60), der im gegenüberliegenden schmalen Seitenbereich des Gehäuses (19) angebracht und elektrisch mit den entsprechenden Kontakten (50, 52, 54) des zweiten Meldeschalters (26) verbunden ist,
- einer drehbar auf einer Achse (64) gelagerten Drehscheibe (62), die über eine Verklinkung (68) mit dem Kipphebel (20) des Antriebsmechanismus (22) des Umschalters mechanisch verbunden ist,
- und einem von der zweiten mechanischen Verbindung (86) angesteuerten Auslösehebel (72) zur Umwandlung der Auslösebewegung des Leistungsschalterblocks (11) in eine Drehbewegung des Auslösehebels (72) in eine Ausgelöst-Stellung, wobei die Verklinkung (68) gelöst wird, dadurch gekennzeichnet, daß der erste Hilfsschalter (24) einen Kontaktarm (30) aufweist, der direkt mit der Drehscheibe (62) zusammenwirkt, die mit einer Energiespeicherfeder (90) verbunden ist, und daß der Kontaktarm (48) des zweiten Meldeschalters (26) auf einem Isolierstoff-Trägerhebel (94) montiert ist, der eingeschränkt drehbar auf der Achse (64) der Drehscheibe (62) gelagert ist, wobei der genannte Trägerhebel (94) eine Nase (104) aufweist, die mit einem drehbar auf der Achse (21) des Kipphebels (20) gelagerten Steuerhebel (106) zusammenwirkt, so daß bei manuellem Ausschalten des Leistungsschalters (10, 100, 200) ohne Fehleranlaß jegliche Bewegung des Trägerhebels (94) durch Blockieren der Nase (104) verhindert wird, wobei der zweite Hilfsschalter (26) in einer inaktiven Stellung verharrt, und bei Lösen der Verklinkung (68) durch ein automatisches Auslösen des Leistungsschalters eine Drehbewegung des Trägerhebels (94) zur Überführung des zweiten Hilfsschalters (26) in die aktive Fehlermeldestellung möglich ist.

2. Hilfsumschalter nach Anspruch 1, dadurch gekennzeichnet, daß der Steuerhebel (106) mit einer kreisbogenförmigen Führungsbahn (110) versehen ist, die sich bei Drehung des Kipphebels (20) entlang der Nase (104) bewegt, wenn bei manuellem Ausschalten des Leistungsschalters die Drehung des Trägerhebels (94) verhindert wird.

3. Hilfsumschalter nach Anspruch 2, dadurch gekennzeichnet, daß auf der Achse (21) des Kipphebels (20) eine Rückholfeder (108) angebracht ist, die den Steuerhebel (106) in Richtung der Nase (104) drückt, und daß der Trägerhebel (94) über eine an der Vorderseite des Gehäuses (19) sichtbare Fehlermelde-Anzeige (100) verfügt.

4. Hilfsumschalter nach Anspruch 3, dadurch gekennzeichnet, daß die Fehlermelde-Anzeige (100) eine manuelle Rückstelleinrichtung für den Trägerhebel (94) besitzt, mit der der Kontaktarm (48) des zweiten Hilfs-Meldeschalters (26) von der aktiven in die inaktive Stellung überführt werden kann.

5. Hilfsumschalter nach einem der Ansprüche 1 bis 4, dadurch gekennzeichnet, daß die Drehscheibe (62) einen Anschlag (102) besitzt, der auf den Trägerhebel (94) drückt, so daß bei eingeschaltetem Leistungsschalter ein sicheres Verharren des Kontaktarms (48) des zweiten Hilfsschalters (26) in der inaktiven Stellung gewährleistet ist.

6. Hilfsumschalter nach einem der Ansprüche 1 bis 5, dadurch gekennzeichnet, daß die Speicherfeder (90) sich auf der der Verklinkung (68) gegenüberliegenden Seite der Achse (64) der Drehscheibe (62) befindet und den Kontaktarm (30) des ersten Hilfsschalters (24) zur Überführung in die Anzeigestellung freigibt, die der Offenstellung der Kontakte des Leistungsschalters (11) entspricht.

## Claims

1. An auxiliary control and indication switch in the form of a module or unit (14) housed in an insulating case (19) capable of being adjoined and coupled to a circuit breaker unit (11) having a plurality of poles (12) to form a modular automatic circuit breaker (10, 100, 200), said module (14) of said switch comprising :
- a first auxiliary switch (24) comprising a system of changeover contacts (38, 40, 42) designed to reflect the open or closed position of the contacts of the circuit breaker unit (11),
- a second indication switch (26) having a system of changeover contacts (50, 52, 54) capable of indicating opening on a fault by automatic tripping of the circuit breaker unit (11),
- a mechanism (22) with a handle (20) for combined actuation of the first and second switches (24, 26) cooperating with the switching mechanism of the circuit breaker unit (11) by means of a first mechanical link (28) associated with the coupling bar (18) of the handles (16) of the different poles (12), and of a second mechanical tripping link (86),
- a first set of connection terminals (36, 46, 44) arranged on one of the narrow side faces of the case (19), and being in electrical connection with the respective contacts (38, 42, 40) of the first auxiliary switch (24),
- a second set of connection terminals (56, 58, 60) arranged on the opposite narrow side face of the case (19), and in electrical connection with the respective contacts (50, 52, 54) of the second indication switch (26),
- a plate (62) pivotally mounted on a spindle (64), and being mechanically connected to the handle (20) of the switch actuating mechanism (22) by means of a latch (68),
- and a trip lever (72) operated by the second mechanical link (86) to derive from the tripping movement occurring in the circuit breaker unit (11), a pivoting movement to a tripped position of the trip lever (72), leading to the latch (68) being broken, characterized in that the first auxiliary switch (24) comprises a contact arm (30) cooperating directly with the plate (62) associated with an energy accumulation spring (90), and that the contact arm (48) of the second indication switch (26) is supported by an insulating support lever (94) mounted with limited rotation on the spindle (64) of the plate (62), said support lever (94) having a protrusion (104) capable of cooperating with an operating lever (106) pivoting on the spindle (21) of the handle (20) so as to prevent any movement of the support lever (94) by blocking the protrusion (104) when manual tripping of the circuit breaker (10, 100, 200) is performed without a fault occurring, leaving the second switch (26) in an inactive state, and to allow pivoting of the support lever (94) to switch the second switch (26) to the active fault indication state when the latch (68) is broken following automatic tripping of the circuit breaker.

2. The auxiliary switch according to claim 1, characterized by the fact that the operating lever (106) is provided with a circular guiding sector (110) moving with the handle (20) along the protrusion (104) when the support lever (94) is immobilized in rotation in the course of manual opening of the circuit breaker.

3. The auxiliary switch according to claim 2, characterized by the fact that a return spring (108) is mounted on the spindle (21) of the handle (20) urging the operating lever (106) in the direction of the protrusion (104), and that the support lever (94) is equipped with an indication pointer (100) visible from the front face of the case (19).

4. The auxiliary switch according to claim 3, characterized by the fact that the fault indication pointer (100) comprises a manual resetting device of the support lever (94) enabling the contact arm (48) belonging to the second indication switch (26) to go from the active state to the inactive state.

5. The auxiliary switch according to one of the claims 1 to 4, characterized by the fact that the plate (62) comprises a stop (102) bearing on the support lever (94) so as to ensure positive locking in the inactive state of the contact arm (48) belonging to the second switch (26), when the circuit breaker is closed.

6. The auxiliary switch according to one of the claims 1 to 5, characterized by the fact that the accumulation spring (90) is located opposite the latch (68) with respect to the pivoting spindle (64) of the plate (62), and urges the contact arm (30) of the first switch (24) to the open indication state of the contacts of the circuit breaker unit (11).
